# EUROPÄISCHE PATENTSCHRIFT

(11) **EP 2 049 841 B1**
(45) Veröffentlichungstag und Bekanntmachung des Hinweises auf die Patenterteilung: **28.12.2016**
(21) Anmeldenummer: 07787170.5
(22) Anmeldetag: 06.07.2007
(51) Int. Cl.: F23R 3/00

(54) **BRENNKAMMER EINER VERBRENNUNGSANLAGE**
COMBUSTION CHAMBER OF A COMBUSTION PLANT
CHAMBRE DE COMBUSTION D'UNE INSTALLATION D'INCINÉRATION

(30) Priorität: 07.08.2006 CH 12602006
(43) Veröffentlichungstag der Anmeldung: 22.04.2009
(73) Patentinhaber: General Electric Technology GmbH, 5400 Baden (CH)
(72) Erfinder: TSCHIRREN, Stefan, 4242 Laufen (CH); BURRI, Daniel, 6023 Rothenburg (CH); ABDON, Andreas, Dr., 8045 Zürich (CH); STEINBACH, Christian, Dr., 5413 Birmenstorf (CH)
(74) Vertreter: Bernotti, Andrea
(86) Internationale Anmeldenummer: PCT/EP2007/056887
(87) Internationale Veröffentlichungsnummer: WO 2008/017551

(56) Entgegenhaltungen:
- EP-A- 1 022 437
- EP-A- 1 507 116
- WO-A-98/13645
- DE-A1- 19 727 407
- DE-U1- 8 618 859

## Beschreibung

### Technisches Gebiet

Die Erfindung betrifft eine Brennkammer einer Verbrennungsanlage, insbesondere einer Gasturbine, mit einem zumindest zwei Segmente aufweisenden Hitzeschutzschild.

### Stand der Technik

Üblicherweise sind Brennkammern einer Verbrennungsanlage, beispielsweise einer Gasturbine, mit einem sogenannten Hitzeschutzschild ausgestattet, welcher eine darunter liegende Tragstruktur vor einem direkten Kontakt mit einem Heißgasstrom schützt. Je nach Lage in dem Brennraum beziehungsweise bezüglich des Heißgasstromes sind dabei der Hitzeschutzschild beziehungsweise einzelne Segmente davon einer unterschiedlichen Temperaturbelastung ausgesetzt.

Für die Langlebigkeit der Verbrennungsanlage ist die Langlebigkeit des in der Brennkammer angeordneten Hitzeschutzschildes ausschlaggebend, so dass die Funktionstüchtigkeit des Hitzeschutzschildes unbedingt gewährleistet werden muss. Da moderne Hitzeschutzschilde üblicherweise aus mehreren Segmenten, mit mehreren Linerelementen bestehen, bilden sich zwischen zwei benachbarten Linerelementen Spalte, in welche ein Heißgasstrom eindringen kann. An einem Boden des Spaltes ist oftmals ein Tragelement angeordnet, welches einerseits zumindest ein Linerelement trägt und andererseits im ungünstigen Fall nicht durch das Linerelement vor einem direktem Zutritt Kontakt mit dem Heißgasstrom geschützt ist und diesem somit ungeschützt ausgeliefert ist. Derartige Spalte bilden demnach potentielle Schwachpunkte. Um die Langlebigkeit der Verbrennungsanlage gewährleisten zu können, sind deshalb insbesondere die Spalte zwischen den Linerelementen von einer zu großen Temperaturbelastung zu schützen.

DE19727407 betrifft einen Hitzeschild, insbesondere für ein Flammrohr einer Gasturbinenbrennkammer, EP1507116 betrifft eine Hitzeschildanordnung für eine ein Heissgas führende Komponente und DE8618859 betrifft einen Hitzeschild zum Schutz einer Tragstruktur gegenüber einem heissen Fluid.

### Darstellung der Erfindung

Hier setzt die Erfindung an. Die Erfindung, wie sie in den Ansprüchen gekennzeichnet ist, beschäftigt sich mit dem Problem, für eine Brennkammer der eingangs genannten Art eine verbesserte Ausführungsform anzugeben, die sich insbesondere durch eine lokal angepasste Kühlung eines Hitzeschutzschildes auszeichnet.

Dieses Problem wird erfindungsgemäß durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, einen zwischen zwei Linerelementen eines Hitzeschutzschildes angeordneten und zu einem Brennraum hin offenen Spalt lokal zu kühlen und dadurch ein im Bereich eines Spaltbodens angeordnetes Tragelement vor einer direkten Heißgaseinwirkung effektiv zu schützen. Das zum Temperaturschutz vorgesehene Hitzeschutzschild weist zumindest zwei Segmente auf, wovon jedes ein, einem Brennraum zugewandtes Linerelement und eine Halteeinrichtung umfasst, die das Linerelement über ein Tragelement an einer Tragstruktur festlegt. Dabei weist jedes Linerelement einen Randbereich auf, der gleichzeitig eine Wandung eines zwischen zwei Linerelementen gelegenen und zum Brennraum hin offenen Spaltes bildet. Im Bereich eines Bodens ist dabei ein Tragelement angeordnet, welches den Spalt auf seiner dem Brennraum abgewandten Seite verschließt. Zur Kühlung der dem Spalt zugewandten Randbereiche der Linerelemente ist dabei in zumindest einem Randbereich eines Linerelements und/oder im Boden, d.h. beispielsweise im Tragelement, zumindest eine Durchgangsöffnung vorgesehen, durch welche Kühlgas in den Spalt strömt und dadurch eine Filmkühlung der von den beiden Randbereichen der angrenzenden Linerelemente gebildeten Spaltwände bewirkt. Hierdurch kann eine effektive Kühlung des Spaltes erreicht werden, ohne den Sauerstoffgehalt in dem Brennraum und dadurch die NOₓ-Emissionen der Verbrennungsanlage wesentlich zu erhöhen. Denkbar ist hierbei auch, dass eine derartige Durchgangsöffnung in lediglich einer der beiden Randbereiche der Linerelemente, in beiden Randbereichen, lediglich im Boden oder zumindest einem Randbereich und dem Boden vorgesehen sind, so dass je nach lokal erforderlichem Kühlbedarf die Kühlung durch unterschiedliche Anordnung der Durchgangsöffnungen angepasst werden kann. Durch den lokal angepassten Kühlstrom kann eine besonders effektive Kühlung des Spalts erreicht werden, wobei in Spalte mit erhöhtem Kühlbedarf mehr Kühlgas eingeleitet wird als in Spalte mit geringerem Kühlbedarf. Somit wird darüber hinaus vermieden, dass durch eine zu starke Kühlung der Linerelemente bzw. der Spalte der Wirkungsgrad der Verbrennungsanlage verschlechtert wird.

Zweckmäßig hintergreift der Randbereich des Linerelements einen durch die Halteeinrichtung gebildeten Flanschbereich. Dies ermöglicht eine zuverlässige Halterung des Linerelements über die Halteeinrichtung am Tragelement bzw. an der Tragstruktur, wobei im Vergleich zu einem direkten Verschrauben Temperaturdehnungen problemlos aufnehmbar sind. Eine derartige Halterung der Linerelemente vermindert so die Gefahr von zu hohen Spannungen aufgrund von Temperaturdehnungen und trägt dadurch zur Langlebigkeit der Verbrennungsanlage bei.

Bei einer vorteilhaften Ausbildungsform der erfindungsgemäßen Lösung weisen zumindest die Randbereiche der Linerelemente und/oder das Tragelement im Bereich des Spaltbodens eine Temperaturschutzschicht auf. Eine derartige Temperaturschutzschicht verbessert die Widerstandsfähigkeit der Linerelemente bzw. des Tragelementes gegenüber einer aus dem Heißgasstrom resultierenden Temperaturbelastung und erhöht dadurch die Lebensdauer der Linerelemente. Die durch die Temperaturschutzschicht verbesserte Widerstandsfähigkeit der Linerelemente bzw. des Tragelements gegenüber einer Temperaturbelastung, verringert auch einen Wartungsbedarf, da die Temperaturschutzschichten die Standzeiten der Linerelemente bzw. der Tragelemente verlängern. Verlängerte Standzeiten verlängern die Wartungsintervalle, wodurch die Stillstandzeiten der Verbrennungsanlage deutliche reduziert werden können und dadurch die Verbrennungsanlage an sich kostengünstiger betrieben werden kann.

Weitere wichtige Merkmale und Vorteile der erfindungsgemäßen Brennkammer ergeben sich aus den Unteransprüchen, aus den Zeichnungen und aus der zugehörigen Figurenbeschreibung anhand der Zeichnungen.

### Kurze Beschreibung der Zeichnungen

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen dabei, jeweils schematisch,
- Fig. 1: eine Schnittdarstellung durch ein erfindungsgemäßes Hitzeschutzschild einer Brennkammer,
- Fig. 2: eine mögliche Anordnung von Durchgangsöffnungen im Spalt.

### Wege zur Ausführung der Erfindung

Entsprechend Fig. 1 ist eine Schnittdarstellung durch eine Brennkammerwand einer Verbrennungsanlage gezeigt, insbesondere einer Gasturbine, mit einem Hitzeschutzschild 1, welches zumindest zwei nebeneinander angeordnete Segmente 2, 2' aufweist. Die beiden Segmente 2, 2' weisen jeweils ein einem Brennraum 3 zugewandtes Linerelement 4 bzw. 4' und eine Halteeinrichtung 5, 5' auf. Das Linerelement 4 ist dabei ebenso wie das Linerelement 4' aus einem gegen Hitze unempfindlichen Material ausgebildet, so dass es einem direkten Kontakt mit im Brennraum 3 vorhandenen Heißgasen problemlos wiedersteht. Fixiert werden die beiden Linerelemente 4, 4' über zumindest ein Tragelement 6 an einer Tragstruktur 7, wobei die Halteeinrichtung 5 sowohl das Linerelement 4 als auch das zumindest eine Tragelement 6 an der Tragstruktur 7 festlegt. Dabei erfolgt eine Befestigung des Linerelements 4 an der Halteeinrichtung 5 durch einen am Linerelement 4 ausgebildeten Randbereich 8, welcher einen durch die Halteeinrichtung 5 gebildeten Flanschbereich 9 hinterschnittartig hintergreift. Zwischen zwei benachbarten Linerelementen 4, 4' ist gemäß Fig. 1 ein zum Brennraum 3 hin offener Spalt 10 zur Aufnahme von Wärmedehnungen der beiden Linerelemente 4, 4' vorgesehen, in welchem bei Betrieb der Brennkammer Heißgas eindringen kann und dort zu einer hohen Temperaturbelastung führt. Auf seiner dem Brennraum 3 abgewandten Seite ist der Spalt 10 durch einen Spaltboden, welcher beispielsweise durch ein oder mehrere Tragelemente 6, 6' gebildet ist, verschlossen. Dabei kann, je nach Ausführung des Linerelementes 4, 4' im Spaltbereich, in den Spalt 10 eingeströmtes Heißgas an einem Spaltgrund nahezu unmittelbar auf das Tragelement 6 bzw. 6' einwirken und dieses hinsichtlich seiner Funktion beeinträchtigen, sofern der Spaltgrund nicht durch sich gegenüber liegende Flanschbereiche 11, 11' der beiden Linerelemente 4, 4' vor einem unmittelbaren Kontakt mit dem Heißgasstrom geschützt ist.

Zur Kühlung der dem Spalt 10 zugewandten Randbereiche 8, 8' der beiden Linerelemente 4, 4' ist im Randbereich 8 zumindest eines Linerelementes 4 oder 4' und/oder im Boden, d.h. im Tragelement 6, zumindest eine Durchgangsöffnung 12 vorgesehen, durch welche Kühlgas in den Spalt 10 strömen kann. Das in den Spalt gelangende Kühlgas wird dabei zuvor zur Kühlung der beiden Linerelemente 4, 4' verwendet oder strömt direkt aus einem Kühlgaskanal 13 durch das Tragelement 6 bzw. zwischen zwei benachbarten Tragelementen 6, 6' hindurch in den Spalt 10. Zur verbesserten Kühlung der beiden Linerelemente 4, 4' weisen diese auf ihrer dem Brennraum 3 abgewandten Seite Kühlrippen 14, 14' auf. Die Durchgangsöffnung 12 zwischen dem Kühlgaskanal 13 und dem Spaltgrund des Spaltes 10 kann dabei entweder als Durchgangsbohrung bzw. Durchgangsöffnung 12 durch ein einteiliges Tragelement 6 ausgebildet sein oder als Spaltkanal zwischen zwei benachbarten Tragelementen 6, 6', wodurch eine entlang des Spaltes 10 gleichmäßige Kühlung des Spaltes 10 erreicht wird. Um sowohl das Tragelement 6 als auch die Tragstruktur 7 besser vor einer Hitzeeinwirkung des Heißgasstromes schützen zu können, weisen zumindest die Randbereiche 8, 8' der Linerelemente 4, 4' und/oder das Tragelement 6 bzw. 6' im Bereich des Spaltbodens eine Temperaturschutzschicht auf. Diese setzt die Empfindlichkeit gegenüber einer Temperaturbelastung herab und erhöht die Widerstandsfähigkeit der mit der Temperaturschicht beschichteten Bauteile.

Wie der Fig. 1 weiter zu entnehmen ist, sind sowohl in beiden Randbereichen 8, 8' als auch im Bereich des Spaltbodens des Spaltes 10 Durchgangsöffnungen 12 vorgesehen, durch welche Kühlgas in den Spalt 10 eindringen kann. Alternativ hierzu ist denkbar, dass entweder lediglich ein Randbereich 8 oder 8' oder nur im Bereich des Spaltbodens oder eine beliebige Kombination von Durchgangsöffnungen 12 vorgesehen sind, so dass beispielsweise je nach erforderlichem Kühlbedarf nur die Randbereiche 8 und/oder 8' oder nur der Spaltboden oder ausschließlich ein Randbereich 8, 8', etc. Durchgangsöffnungen 12 aufweisen. Bei einem erhöhten Kühlbedarf kann auch vorgesehen sein, dass der Randbereich 8 bzw. 8' des Linerelementes 4 bzw. 4' und/oder das Tragelement 6 im Bereich des Spaltbodens zumindest eine im wesentlichen parallel zum Spalt 10 verlaufende Reihe von Durchgangsöffnungen 12 aufweisen (vgl. Fig. 2). Dabei kann über einen Abstand bzw. einen Durchmesser der einzelnen Durchgangsöffnungen 12 Einfluss auf die in den Spalt einströmende Kühlgasmenge und dadurch Einfluss auf die Kühlung des Spaltes 10 selbst genommen werden. So ist denkbar, dass bei einem reduzierten Kühlbedarf lediglich eine Reihe mit mehreren, jedoch weit auseinander liegenden, und mit kleinem Durchmesser ausgebildete Durchgangsöffnungen 12 hervorgesehen sind, während bei einem hohen Kühlbedarf mehrere Reihen mit eng aneinander liegenden und jeweils einen großen Durchmesser aufweisenden Durchgangsöffnungen 12 vorgesehen sind. Hierbei ist es insbesondere möglich eine vordefinierte Kühlgasströmung durch eine entsprechende Orientierung der Durchgangsöffnungen 12 im Randbereich des Linerelementes 4, 4' und/oder im Tragelemente 6, 6' zu schaffen, so dass denkbar ist, dass die Durchgangsöffnungen 12 schräg zum Spalt 10 verlaufen und dadurch eine entlang der Randbereiche 8, 8' der Linerelemente 4, 4' wirkende Filmkühlung erzeugen.

Um außerdem Spannungsspitzen, insbesondere im Übergangsbereich 15 des Linerelementes 4 zwischen dem Spalt 10 und Brennraum 3 abzufedern, bzw. eine verbesserte Kühlung des Übergangsbereiches 15 zu erreichen, kann dieser abgerundet ausgeführt sein.

Durch die erfindungsgemäße Lösung mit einer an einen jeweils erforderlichen Kühlbedarf angepassten Anordnung von Durchgangsöffnungen 12 im Spalt 10, kann eine an den jeweils erforderlichen Kühlbedarf angepasste Kühlung, insbesondere eine Filmkühlung erreicht werden, welche einerseits den Spalt 10 mit den angrenzenden Linerelementen 4, 4' sowie dem Tragelement 6 ausreichend kühlt und andererseits nur gerade soviel Kühlgas in den Spalt 10 bzw. in den Brennraum 3 einträgt, wie zur Kühlung unbedingt erforderlich ist. Ein zu hoher Kühlgaszustrom, der mit einem damit einhergehenden reduzierten Wirkungsgrad der Verbrennungsanlage verbunden ist, kann dadurch ebenso verhindert werden, wie eine zu hohe NOₓ-Emission der Verbrennungsanlage.

### Bezugszeichenliste

- 1: Hitzeschutzschild
- 2: Segmente
- 3: Brennraum
- 4: Linerelement
- 5: Halteeinrichtung
- 6: Tragelement
- 7: Tragstruktur
- 8: Randbereich
- 9: Flanschbereich
- 10: Spalt
- 11: Flanschbereich der Linerelemente 4 im Spaltbereich
- 12: Durchgangsöffnung
- 13: Kühlgaskanal
- 14: Kühlrippen
- 15: Übergangsbereich

## Patentansprüche

1. Brennkammer einer Verbrennungsanlage, insbesondere einer Gasturbine, mit einem zumindest zwei Segmente (2, 2') aufweisenden Hitzeschutzschild (1),
- wobei jedes Segment (2, 2') ein einem Brennraum (3) zugewandtes Linerelement (4, 4') und eine Halteeinrichtung (5) aufweist, die das Linerelement (4, 4') über ein Tragelement (6, 6') an einer Tragstruktur (7) festlegt,
- wobei das Linerelement (4, 4') einen Randbereich (8, 8') aufweist,
- wobei zwischen den Randbereichen (8, 8') zweier benachbarter Linerelemente (4, 4') ein zum Brennraum (3) hin offener Spalt (10) verbleibt,
- wobei das jeweilige Tragelement (6, 6') im Bereich eines Bodens des Spaltes (10) angeordnet ist,
- wobei zur Kühlung der dem Spalt (10) zugewandten Randbereiche (8, 8') der Linerelemente (4, 4') im Randbereich (8, 8') zumindest eines Linerelementes (4, 4') und/oder im Boden zumindest eine Durchgangsöffnung (12) vorgesehen ist, durch welche Kühlgas in den Spalt (10) strömt,
**dadurch gekennzeichnet,**
**dass** der Randbereich (8, 8') des Linerelements (4, 4') einen durch die Halteeinrichtung (5) gebildeten Flanschbereich (9) hintergreift.

2. Brennkammer nach Anspruch 1,
**dadurch gekennzeichnet,**
**dass** zumindest die Randbereiche (8, 8') der Linerelemente (4, 4') und/oder das Tragelement (6, 6') im Bereich des Spaltbodens eine Temperaturschutzschicht aufweisen.

3. Brennkammer nach einem der Ansprüche 1 bis 2,
**dadurch gekennzeichnet,**
**dass** der Randbereich (8, 8') des Linerelementes (4, 4') und/oder das Tragelement (6, 6') im Bereich des Spaltbodens zumindest eine im wesentlichen parallel zum Spalt (10) verlaufende Reihe von Durchgangsöffnungen aufweisen.

4. Brennkammer nach einem der Ansprüche 1 bis 3,
**dadurch gekennzeichnet,**
**dass** das Linerelement (4, 4') auf seiner dem Brennraum (3) abgewandten Seite Kühlrippen (14) aufweist.

5. Brennkammer nach einem der Ansprüche 1 bis 4,
**dadurch gekennzeichnet,**
**dass** die zumindest eine Durchgangsöffnung (12) im Randbereich (8, 8') des Linerelementes (4, 4') und/oder im Tragelement (6, 6') schräg zum Spalt (10) verlaufen und dadurch eine vordefinierte Kühlgasströmung erzeugen.

6. Brennkammer nach einem der Ansprüche 1 bis 5,
**dadurch gekennzeichnet,**
**dass** ein Übergangsbereich (15) des Linerelementes (4, 4') zwischen dem Spalt (10) und der Brennraum (3) abgerundet ist.

7. Verbrennungsanlage, insbesondere eine Gasturbine, mit einer Brennkammer nach zumindest einem der Ansprüche 1 bis 6.

## Claims

1. Combustion chamber of a combustion plant, in particular a gas turbine, with a heat shield (1) comprising at least two segments (2, 2'),
- wherein each segment (2, 2') has a liner element (4, 4') facing a combustion chamber (3) and a holding device (5) which attaches the liner element (4, 4') via a carrier element (6, 6') to a carrier structure (7),
- wherein the liner element (4, 4') has an edge region (8, 8'),
- wherein a gap (10) which is open towards the combustion chamber (3) remains between the edge regions (8, 8') of two adjacent liner elements (4, 4'),
- wherein the respective carrier element (6, 6') is arranged in the region of a base of the gap (10),
- wherein to cool the edge regions (8, 8') of the liner elements (4, 4') facing the gap (10), in the edge region (8, 8') of at least one liner element (4, 4') and/or in the base, at least one passage opening (12) is provided through which cooling gas flows into the gap (10),
**characterised in that** the edge region (8, 8') of the liner element (4, 4') engages behind a flange region (9) formed by the holding device (5).

2. Combustion chamber according to claim 1, **characterised in that** at least the edge regions (8, 8') of the liner elements (4, 4'), and/or the carrier element (6, 6') in the region of the gap base, have a temperature protection layer.

3. Combustion chamber according to one of claims 1 to 2, **characterised in that** the edge region (8, 8') of the liner elements (4, 4'), and/or the carrier element (6, 6') in the region of the gap base, has at least one row of passage openings running substantially parallel to the gap (10).

4. Combustion chamber according to any of claims 1 to 3, **characterised in that** the liner element (4, 4') has cooling ribs (14) on its side facing away from the combustion chamber (3).

5. Combustion chamber according to any of claims 1 to 4, **characterised in that** at least one passage opening in the edge region (8, 8') of the liner element (4, 4'), and/or in the carrier element (6, 6'), runs obliquely to the gap (10) and hence creates a predefined cooling gas flow.

6. Combustion chamber going to any of claims 1 to 5, **characterised in that** a transition region (15) of the liner element (4, 4') between the gap (10) and the combustion chamber (3) is rounded.

7. Combustion plant, in particular a gas turbine, with a combustion chamber according to at least one of claims 1 to 6.

## Revendications

1. Chambre de combustion d'une installation d'incinération, plus particulièrement d'une turbine à gaz, avec un bouclier thermique (1) comprenant au moins deux segments (2, 2'),
- chaque segment (2, 2') comprenant un élément de liner (4, 4') orienté vers un espace de combustion (3) et un dispositif de maintien (5) qui fixe l'élément de liner (4, 4') à une structure porteuse (7) par l'intermédiaire d'un élément porteur (6, 6'),
- l'élément de liner (4, 4') comprenant une zone de bord (8, 8'),
- entre les zones de bord (8, 8') de deux éléments de liner (4, 4') adjacents, un interstice (10) ouvert en direction de l'espace de combustion (3) subsistant,
- l'élément porteur (6, 6') étant disposé au niveau d'un fond de l'interstice (10),
- pour le refroidissement des zones de bord (8, 8') orientées vers l'interstice (10) des éléments de liner (4, 4'), dans la zone de bord (8, 8') d'au moins un élément de liner (4, 4') et/ou dans le fond, au moins une ouverture de passage (12) étant prévue, à travers laquelle un gaz de refroidissement s'écoule dans l'interstice (10),
**caractérisée en ce que**
la zone de bord (8, 8') de l'élément de liner (4, 4') vient en prise à l'arrière d'une zone de bride (9) constitué par le dispositif de maintien (5).

2. Chambre de combustion selon la revendication 1,
**caractérisée en ce que**
au moins les zones de bords (8, 8') des éléments de liner (4, 4') et/ou l'élément porteur (6, 6') comprennent, au niveau du fond de l'interstice, une couche de protection thermique.

3. Chambre de combustion selon l'une des revendications 1 à 2,
**caractérisée en ce que**
la zone de bord (8, 8') de l'élément de liner (4, 4') et/ou l'élément porteur (6, 6') comprennent, au niveau du fond de l'interstice, au moins une série d'ouvertures de passage s'étendant globalement parallèlement à l'interstice (10).

4. Chambre de combustion selon l'une des revendications 1 à 3,
**caractérisée en ce que**
l'élément de liner (4, 4') comprend, sur son côté opposé à la chambre de combustion (3), des nervures de refroidissement (14).

5. Chambre de combustion selon l'une des revendications 1 à 4,
**caractérisée en ce que**
l'au moins une ouverture de passage (12) s'étend dans la zone de bord (8, 8') de l'élément de liner (4, 4') et/ou dans l'élément porteur (6, 6') en oblique par rapport à l'interstice (10) et forment ainsi un écoulement de gaz de refroidissement prédéfini.

6. Chambre de combustion selon l'une des revendications 1 à 5,
**caractérisée en ce que**
une zone de transition (15) de l'élément de liner (4, 4') entre l'interstice (10) et l'espace de combustion (3) est arrondie.

7. installation d'incinération, plus particulièrement une turbine à gaz, avec une chambre combustion selon au moins l'une des revendications 1 à 6.
